# EUROPÄISCHE PATENTSCHRIFT

(11) **EP 0 760 245 B1**
(45) Veröffentlichungstag und Bekanntmachung des Hinweises auf die Patenterteilung: **03.07.2002**
(21) Anmeldenummer: 96890135.5
(22) Anmeldetag: 21.08.1996
(51) Int. Cl.: A63B 49/02

(54) **Tennisschläger**
Tennis racket
Raquette de tennis

(30) Priorität: 22.08.1995 AT 45395
(43) Veröffentlichungstag der Anmeldung: 05.03.1997
(73) Patentinhaber: Head Sport Aktiengesellschaft, 6921 Kennelbach (AT)
(72) Erfinder: Umlauft, Helmut, Ing., 6971 Hard (AT)
(74) Vertreter: Haffner, Thomas M., Dr.

(56) Entgegenhaltungen:
- EP-A- 0 317 711
- DE-A- 4 021 881
- GB-A- 2 203 953
- US-A- 5 368 295
- US-E- R E31 419
- US-E- R E33 372

## Beschreibung

Die Erfindung bezieht sich auf Tennisschläger, insbesondere Tennisschläger, die leichter, steifer, kopflastiger und länger als herkömmliche Tennisschläger sind.

Die große Popularität von Tennis als Massensport hat ständig steigende Anforderungen sowohl an die Athletik und Technik des Spielers als auch an das Material zur Folge. Zur Erhöhung der Spielkultur sowohl von Freizeitsportlern bzw. Amateuren oder professionellen Spielern müssen daher insbesondere die Schläger immer weiter verbessert werden. Die Schlägereigenschaften, die maßgeblich die Handhabung des Schlägers, die präzise Richtungsgebung des Balles, die Umsetzung der Reaktionsschnelligkeit des Spielers auf den Ball über den Schläger, eine hohe Ballbeschleunigung und somit insgesamt eine angenehme Spielweise beeinflussen, sind das Schlägergewicht, der Schlägerschwerpunkt und der Aufschlagschwerpunkt (dynamische Schwerpunkt), gemessen vom Griffende, die Frequenz und die Schlägergesamtlänge. Die Kombination dieser Parameter, verbunden mit der richtigen Materialwahl, hat unmittelbar hohe Stabilität und Schlagpräzision bei gleichzeitiger Schonung der Gelenke, Bänder und Muskulatur des Spielers zur Folge. Herkömmliche bekannte Tennisschläger weisen ein Gewicht von rund 420 g, eine Schlägerlänge von rund 66 cm, einen Schwerpunkt von rund 33 cm und einen dynamischen Schwerpunkt von rund 42 cm vom Schlägerende entfernt auf. Der Schlägerwerkstoff bestand dabei aus Holz, mit welchem sich eine Schlägereigenfrequenz im ersten Mode bei frei-frei Aufhängung von ca. 90 Hz erzielen ließ.

In der US-A-1 539 019 (Nikonow) wird ein Tennisschläger vorgestellt, der leichter, steifer und kopflastiger als herkömmliche Schläger ist. Solch ein Schläger wiegt ungefähr 340 g, sein Schwerpunkt befindet sich rund 41 cm, sein dynamischer Schwerpunkt rund 50 cm vom Griffende entfernt. Der Schläger zeichnet sich durch höhere Steifigkeit als herkömmliche Schläger aus.

Der US-A-4 165 071 (Frolow) ist ebenfalls ein im Vergleich zu konventionellen Tennisschlägern leichterer, steiferer und kopflastigerer Tennisschläger zu entnehmen. Der Schläger besitzt ein Gewicht kleiner als 280 g, einen Abstand vom Schwerpunkt zum Griffende von mehr als 38 cm, einen dynamischen Schwerpunkt, der mehr als 50 cm vom Griffende entfernt ist und eine frei-frei Eigenfrequenz im ersten Mode größer als 155 Hz.

Die US-A-5 368 295 (Severa) weist ebenfalls geringeres Gewicht, höhere Steifigkeit und Kopflastigkeit als herkömmliche Tennisschläger auf. Das Gewicht beträgt hierbei weniger als 270 g, der Schwerpunkt ist hierbei mehr als 39 cm und der dynamische Schwerpunkt mehr als 50 cm vom Griffende entfernt. Im ersten Mode erreicht der Schläger eine frei-frei Eigenfrequenz von 190 Hz.

Die Erfindung zielt nun darauf ab, einen Tennisschläger der eingangs genannten Art zu schaffen, bei dem durch Gewichtsverringerung, Erhöhung der Steifigkeit, Kopflastigkeit und größerer Gesamtlänge die Schlagtechnik und Schlagkraft erhöht und somit die Qualität des Spieles bei höherem Komfort verbessert werden. Zur Lösung dieser Aufgabe besteht die Erfindung im wesentlichen darin, daß der Tennisschläger in Kombination ein bespanntes Gesamtgewicht von weniger als 245 g, eine Gesamtlänge größer als 70 cm, eine frei-frei Eigenfrequenz im ersten Mode von höher als 210 Hz, einen Schwerpunkt von mehr als 41 cm und einen dynamischen Schwerpunkt von mehr als 50 cm, gemessen vom Griffende, aufweist. Das geringere Gewicht des Schlägers hat unmittelbar bänder-, gelenk- und muskulaturschonende Wirkung, wodurch insbesondere die Ausbildung von Tennisarmen (Epicondylitis) verhindert wird. Die Verringerung des Schlägergewichtes bewirkt außerdem eine Verminderung der vorzeitigen Ermüdung des Spielers. Die Steifigkeit des Schlägers hat unmittelbare Auswirkungen auf die Dissipationsenergie, die im Rahmen verloren geht, und eine vollständige Impulsübertragung verhindert. Höhere Steifigkeit des Rahmens bewirkt demnach einen besseren Übergang der Schlagenergie auf den Tennisball und verringert die Verlustenergie auf ein Minimum. Sowohl Gewichtsreduktion als auch Erhöhung der Steifigkeit des Schlägers lassen sich durch die Verwendung leichterer und steiferer Materialien bei der Schlägerfertigung erreichen. Die Verlängerung des Schlägers ist bei leichterer Bauweise des Tennisschlägers vonnöten, um das Trägheitsmoment konventioneller Schläger durch die parallele Verlagerung der Schwerpunktdrehachse zu erreichen. Sie erhöht zudem die aktive Reichweite des Spielers, wodurch auch mit konventionellen Tennisschlägern nicht erreichbare Bälle sicher geschlagen werden können. Die Kopflastigkeit eines Schlägers ergibt sich aus dem erhöhten Auflagegewicht des Kopfteiles gegenüber dem Griffteil bei horizontaler Lagerung des Schlägers. Durch die Erhöhung der Kopflastigkeit wird bei dem erfindungsgemäßen Tennisschläger die auf den Ball übertragene Schlagkraft stark erhöht. Weiters wird durch diese Maßnahme das drehförmige Verreißen des Schlägers bei Ballkontakten außerhalb der Schlägerlängsachse und somit eine schädliche Rückwirkung auf Handgelenk, Unterarm und Ellbogen vermieden. In Kombination mit den anderen, gleichzeitig vorgegebenen Parametern werden so die Rückwirkungen beim Aufprall des Balles auf den Schläger, auf den Arm und die Handgelenke bei verbesserter Schlagkraft unter Beibehaltung einer exakten Ballrichtungsvorgabe erreicht. Mit Erfüllung der vorgenannten Parameter zur Ausführung eines Tennisschlägers der eingangs genannten Art ließen sich also überraschender Weise bei Verringerung des Schägergewichtes deutlich spürbare Verbesserungen sowohl in der Schlagtechnik als auch bei der Qualität des Spieles sowie dem Spielkomfort bei maximaler Schonung des Arm- und Schulterbereiches des Spielers erreichen. Die Einhaltung einer frei-frei Frequenz im ersten Mode von 210 Hz verleiht dem Schläger eine hohe Dynamik bei hoher Schlagpräzision und trägt weiters zur Armschonung bei.

In besonders vorteilhafter Weise wird die Gewichtsreduktion dadurch erzeugt, daß das Rahmenmaterial ein aus Kunstfaser und Kunstharz zusammengesetzter Werkstoff ist.

Die Wahl kohlefaserverstärkter Kunststoffe mit Kunstharzverbingung macht es möglich, obengenannte Parameter zu erzielen und zudem Schmutz- und Wetterfestigkeit des Schlägers sicherzustellen.

## Patentansprüche

1. Tennisschläger mit einer Schlagfläche und einem Handgriff und einen dynamischen Schwerpunkt von mehr als 50 cm, gemessen vom Griffende, **dadurch gekennzeichnet, daß** der Tennisschläger in Kombination ein bespanntes Gesamtgewicht von weniger als 245 g, eine Gesamtlänge größer als 70 cm, eine frei-frei Eigenfrequenz im ersten Mode von höher als 210 Hz, einen Schwerpunkt von mehr als 41 cm gemessen vom Griffende, aufweist.

2. Tennisschläger nach Anspruch 1, **dadurch gekennzeichnet, daß** das Rahmenmaterial ein aus Kunstfaser und Kunstharz zusammengesetzter Werkstoff ist.

## Claims

1. A tennis racket including an impact surface and a handle and a dynamic centre of gravity of more than 50cm, measured from the handle end, **characterized in that** the tennis racket has in combination a strung overall weight of less than 245g, an overall length of more than 70cm, a free-free vibration frequency in the first mode of more than 210Hz, a centre of gravity of more than 41 cm, measured from the handle end.

2. A tennis racket according to claim 1, **characterized in that** the frame material is a material composed of synthetic fibres and synthetic resin.

## Revendications

1. Raquette de tennis avec une face de frappe et une poignée et un centre de gravité dynamique de plus de 50 cm, mesuré à partir de l'extrémité de la poignée, **caractérisée en ce que** la raquette présente en combinaison un poids total, les cordes étant mises, de moins de 245g, une longueur totale supérieure à 70 cm, une fréquence propre libre-libre en premier mode supérieure à 210 Hz, un centre de gravité supérieur à 41 cm, mesuré à partir de l'extrémité de la poignée.

2. Raquette selon la revendication 1, **caractérisée en ce que** la matériau du cadre est un matériau constitué de fibres synthétiques et de résine synthétique.
